# EUROPÄISCHE PATENTSCHRIFT

(11) **EP 2 295 863 B1**
(45) Veröffentlichungstag und Bekanntmachung des Hinweises auf die Patenterteilung: **01.05.2019**
(21) Anmeldenummer: 10172195.9
(22) Anmeldetag: 06.08.2010
(51) Int. Cl.: F23N 5/24

(54) **Verbrennungssystem, Gasfeuerungsautomat, sowie Vorrichtung und Verfahren zur Unterbrechnung einer Brennstoffzufuhr hierfür**
Combustion system, automatic gas ignition device and device and method for interrupting a fuel supply for same
Système de combustion, automate de chauffage au gaz ainsi que dispositif et procédé d'arrêt d'une amenée de combustible correspondant

(30) Priorität: 06.08.2009 DE 102009036423
(43) Veröffentlichungstag der Anmeldung: 16.03.2011
(73) Patentinhaber: Robert Bosch GmbH, 70442 Stuttgart (DE)
(72) Erfinder: Krieger, Klaus, 73249 Wernau (DE); Birr, Hartmut, 73274 Notzingen (DE); Wenz, Michael, 73635 Rudersberg (DE); Deseyve, Arne, 73266 Bissingen (DE); Grossmann, Juergen, 73235 Weilheim (DE); Leutz, Hanspeter, 73262 Reichenbach (DE)

(56) Entgegenhaltungen:
- EP-A2- 0 308 831
- EP-A2- 0 508 081
- EP-A2- 0 803 680
- EP-A2- 1 199 519
- US-A1- 2005 244 765

## Beschreibung

Die Erfindung betrifft ein Verfahren zum Unterbrechen einer Brennstoffzufuhr zu einem Verbrennungssystem mittels von einem Gasfeuerungsautomaten gesteuerten Ventilen, bei Vorliegen eines Sicherheitsbedenkens und/oder einer Störung nach dem Oberbegriff des Patentanspruchs 1.

Weiter betrifft die Erfindung eine Vorrichtung zum Unterbrechen einer Brennstoffzufuhr zu einem Verbrennungssystem mittels von einem Gasfeuerungsautomaten gesteuerten Ventilen, bei Vorliegen eines Sicherheitsbedenkens und/oder einer Störung, gemäß dem Oberbegriff des Anspruchs 5.

Auch betrifft die Erfindung einen Gasfeuerungsautomat zum sicheren Betreiben eines Verbrennungssystems, gemäß dem Oberbegriff des Anspruchs 9.

Zudem betrifft die Erfindung ein Verbrennungssystem, insbesondere ein Verbrennungssystem mit einem Gasbrenner, gemäß dem Oberbegriff des Anspruchs 10.

Verbrennungssysteme, Gasfeuerungsautomaten sowie Verfahren und Vorrichtungen zum Unterbrechen einer Brennstoffzufuhr sind allgemein aus dem Stand der Technik bekannt, wie zum Beispiel aus der EP 0803680 A2.

Bei diesen bekannten Lösungen sind zwei unabhängige Abschaltwege vorgesehen. Hierbei weisen nur wenige Lösungen einen Überspannungsschutz auf, welche bei einer fehlerhaften oder unterbochenen Stromzufuhr ein ungewolltes Öffnen einer Gaszufuhrunterbrechung verhindern. In einer bekannten Lösung ist ein Überspannungsschutz an einem den Gasfeuerungsautomaten versorgenden Netzteil vorgesehen.

Der Überspannungsschutz wird in der Regel mit Z-Dioden oder Suppressor-Dioden, die parallel zur Logikversorgung geschaltet sind, erreicht. Dieser Überspannungsschutz ist jedoch sehr ungenau, wodurch zu versorgende Logikteile wie Mikrocontroller, sogenannte Watchdogs etc. sehr leicht beschädigt werden können und dadurch die Sicherheit des Gasfeuerungsautomaten verringern.

Auch sind Gasfeuerungsautomaten (GFA) bekannt, die nur einen ihrer Abschaltwege, z.B. mit Hilfe einer internen Spannungsregelung, vor Überspannung schützen. Hier versagt der Gasfeuerungsautomat bei einer weitergehenden Betrachtung nach Europäischer Norm EN 298 (9.1.6.2), wenn dieser Abschaltweg bereits als defekt angenommen wird und eine Überspannung auftritt die den Rest der GFA-Schaltung gefährdet. Häufig ist der Überspannungsschutz nur eine redundante Maßnahme, die nicht prüfbar ist. Wird der Überspannungsschutz innerhalb der Lebensdauer des GFA aus irgendeinem Grund unwirksam, ist die Sicherheit des GFA gefährdet.

Bei Versagen lässt sich ein dritt- und mehrfach statischer Fehler nicht ausschließen. Bei dritt- oder mehrfach statischen Fehlern handelt es sich um Folgendes: Bei einem derartigen Fehlerfall kommt es vor, dass z.B. mehrere Ports eines Mikrocontrollers ihren Zustand dauerhaft behalten oder dass ein Mikrocontroller durch Überspannung, EMV-Puls o.ä. in einem aktuellen Zustand dauerhaft verharrt, ohne diesen wieder zu verlassen. Diese Fehlerbetrachtung soll bei einer Überarbeitung der Norm EN 298 berücksichtigt werden.

Der Erfindung liegt die Aufgabe zugrunde, ein Verbrennungssystem, einen Gasfeuerungsautomaten, eine Vorrichtung und ein Verfahren zum Unterbrechen einer Brennstoffzufuhr zu schaffen, bei denen die Logik- und/oder Schaltteile sicher geschützt sind und ein unbeabsichtigtes Öffnen einer Brennstoffzufuhr (Gasventile) sicher verhindert ist.

Erfindungsgemäß wird dies durch die Gegenstände mit den Merkmalen des Patentanspruches 1, des Patentanspruchs 5, des Patentanspruchs 9 und des Patentanspruchs 10 gelöst. Vorteilhafte Weiterbildungen sind den Unteransprüchen zu entnehmen.

Das erfindungsgemäße Verfahren zum Unterbrechen einer Brennstoffzufuhr zu einem Verbrennungssystem mittels von einem Gasfeuerungsautomaten gesteuerten Ventilen, bei Vorliegen eines Sicherheitsbedenkens und/oder einer Störung, wobei das Unterbrechen über mindestens zwei unabhängige Abschaltwege durchgeführt wird, ist gekennzeichnet, wie in Anspruch 1 definiert.

In einer Ausführungsform des erfindungsgemäßen Verfahrens ist vorgesehen, dass die mindestens zwei Abschaltwege jeweils über mindestens eine unabhängige Überwachungseinrichtung überwacht werden.

In einer anderen Ausführungsform der vorliegenden Erfindung ist vorgesehen, dass der dritte Abschaltweg mit bzw. von mindestens dem ersten und/oder dem zweiten Abschaltweg getriggert wird.

Wiederum eine andere Ausführungsform der vorliegenden Erfindung sieht vor, dass der dritte Abschaltweg die Brennstoffzufuhr unterbricht, wenn ein von dem mindestens einen gekoppelten unabhängigen Abschaltweg generiertes dynamisches Signal ausbleibt.

Die erfindungsgemäße Vorrichtung zum Unterbrechen einer Brennstoffzufuhr zu einem Verbrennungssystems mittels von einem Gasfeuerungsautomaten gesteuerten Ventilen, bei Vorliegen eines Sicherheitsbedenkens und/oder einer Störung, wobei mindestens zwei unabhängige Abschaltwege zum Unterbrechen der Brennstoffzufuhr vorgesehen sind, ist gekennzeichnet, wie in Anspruch 5 definiert.

In noch einer weiteren Ausführungsform der vorliegenden Erfindung ist vorgesehen, dass der abhängige Abschaltweg über ein dynamisches Signal mit mindestens einem der unabhängigen Abschaltwege gekoppelt, insbesondere getriggert, ist.

In einem weiteren Ausführungsbeispiel der Erfindung ist vorgesehen, dass der dritte Abschaltweg einen Schalter zum Unterbrechen der Spannungs- und/oder Stromversorgung der Ventile umfasst, wobei der Schalter in Abhängigkeit eines Triggersignales schaltbar ist.

Wiederum eine weiteres Ausführungsbeispiel der vorliegenden Erfindung sieht vor, dass der abhängige Abschaltweg mindestens einen System-Basis-Chip, insbesondere einen Watchdog-IC oder Wachhund-IC, zum Überwachen des gekoppelten unabhängigen Abschaltweges umfasst (IC: integrierter Schaltkreis, englisch integrated circuit).

Gemäß Anspruch 5 ist vorgesehen, dass die Sicherheitseinrichtung mindestens für mindestens zwei unabhängige Abschaltwege je einen Stromausfallschutz, insbesondere einen Überspannungsschutz, aufweist.

Der erfindungsgemäße Gasfeuerungsautomat zum sicheren Betreiben eines Verbrennungssystems, mit Schaltmitteln, ist dadurch gekennzeichnet, dass die Schaltmittel mindestens eine erfindungsgemäße Vorrichtung umfassen.

Das erfindungsgemäße Verbrennungssystem, ist dadurch gekennzeichnet, dass mindestens ein erfindungsgemäßer Gasfeuerungsautomat vorgesehen ist.

Mit dem erfindungsgemäßen Verfahren, der erfindungsgemäßen Vorrichtung, dem erfindungsgemäßen Gasfeuerungsautomaten und dem erfindungsgemäßen Verbrennungssystem werden insbesondere die folgenden Vorteile realisiert:
Durch den dritten Abschaltweg lassen sich gefährliche Betriebszustände, wie sie bei Vorliegen von dritt- und/oder mehrfach statischen Fehlern verursacht werden können, vermeiden, was sonst zu einem ungewollten Öffnen oder Offenhalten von Stellgliedern wie Ventilen sowie zu einer ungewollten Brennstoffzufuhr führen würde. Durch die Kopplung der Abschaltwege ist ein redundantes System geschaffen, welches sicher ausgebildet ist. Durch die Redundanz ist ein sicheres Gesamtsystem auf einfache Weise realisiert.

Nach dem Stand der Technik sind Verfahren bekannt, bei denen zwei unabhängige Abschaltwege sich gegenseitig überwachen und bei Feststellung eines Defekts des jeweils anderen überwachten Abschaltweges die Brennstoffzufuhr unterbrechen. Hier besteht die Gefahr, dass bei Vorliegen eines Defekts bei einem ersten Abschaltweg (beispielsweise fest durchgeschaltete Schalter der Magnetventile, verschweißte Kontakte, durchlegierte Transistoren) ein weiterer Defekt bei einem zweiten Abschaltweg zwar erkannt, auf diesen Defekt aber nicht mehr durch Abschalten mittels des ersten Abschaltweges reagiert werden könnte. Diese Unsicherheit soll in absehbarer Zeit durch eine überarbeitete Norm EN 298 ausgeschlossen werden. Die hier vorgestellte Erfindung löst dieses Problem, indem mindestens einer der beiden herkömmlichen Abschaltwege von einer zusätzlichen Sicherheitseinrichtung überwacht wird. Diese Sicherheitseinrichtung bzw. ein von ihr beherrschter dritter Abschaltweg unterbrechen die Spannungs- bzw. Stromversorgung der Brennstoffventile mittels eines eigenen Schalters, sobald ein unter normalen Betriebsumständen von mindestens einem der beiden Abschaltwege regelmäßig ausgesandtes Triggersignal nun im Störungsfall von diesen nicht mehr ausgesandt und daher vom dritten Abschaltweg auch nicht mehr empfangen wird. Damit wird die Brennstoffversorgung sicher unterbrochen und ein unsicherer Betriebszustand sicher ausgeschlossen.

Die Zeichnungen stellen mehrere Ausführungsbeispiele der Erfindung dar und zeigen in den Figuren:
- Fig. 1: schematisch in einem Blockdiagramm ein Schaltungsanordnung einer Vorrichtung für einen Gasfeuerautomaten und
- Fig. 2: schematisch in einem Blockdiagramm eine andere Schaltungsanordnung einer Vorrichtung für einen Gasfeuerautomaten.

Fig. 1 zeigt schematisch in einem Blockdiagramm eine Schaltungsanordnung einer Vorrichtung 1 für einen Gasfeuerautomaten. Eine Gasversorgung erfolgt entsprechend der Stellung zweier Sicherheitsmagnetventile 14, welche von einer Stromversorgung 12 gespeist werden. Bei einer Unterbrechung der Stromversorgung schließen die Sicherheitsmagnetventile 14 und unterbrechen so eine Gaszufuhr.

Um sicherzustellen, dass bei Störungen und/oder Vorliegen von Sicherheitsbedenken eine Gaszufuhr unterbrochen wird, umfasst die Vorrichtung 1 eine Sicherheitseinrichtung 4 mit einem ersten Abschaltweg 2, einem zweiten Abschaltweg 3 und einem erfindungsgemäßen dritten Abschaltweg 5. Die Abschaltwege 2, 3, 5 umfassen jeweils eine Logikschaltung oder einen Microcontroller 17, 10, 6, wobei jeder Mikrocontroller mit mindestens einem Schalter 16, 11, 19 zur Unterbrechung einer Stromversorgung der Sicherheitsmagnetventile 14 zusammenwirkt. Die Microcontroller 6, 10 und 17 werden in dem dargestellten Ausführungsbeispiel jeweils von einer eigenen Spannungsquelle versorgt. Zur redundanten Ausbildung der Sicherheitseinrichtung 4 weist diese mindestens für mindestens zwei unabhängige Abschaltwege 2, 3 je einen Stromausfallschutz 7, insbesondere einen Überspannungsschutz, auf, wobei hier nur einer schematisch dargestellt ist.

Der erste Abschaltweg 2 und der zweite Abschaltweg 3 sind über entsprechende Leitungen 8 mit einer lonisationsdetektionsschaltung 9 verbunden.

Eine Wärmeforderung wird, wie durch den Pfeil P dargestellt, ebenfalls an den Mikrocontroller 17 gesendet, der entsprechend die gekoppelten Komponenten schaltet. Je nach Wärmeforderung schaltet der Mikrocontroller 17 die Sicherheitsmagnetventile 14, wodurch die Brennstoffzufuhr entsprechend einer Sicherheitsmagnetventilstellung 14 geregelt oder eingestellt wird.

Im Folgenden ist der Aufbau detaillierter beschrieben. Der erste Abschaltweg 2 und der zweite Abschaltweg 3 sind über entsprechende Leitungen 8 mit einer lonisationsdetektionsschaltung 9 verbunden. Der zweite Abschaltweg 3 umfasst gemäß dem Ausführungsbeispiel nach Fig. 1 einen ASIC, Mikrocontroller oder Watchdog-Logikbaustein 10 (ASIC: anwendungsspezifische integrierte Schaltung, englisch: application specific integrated circuit). Dieser ist wiederum mit einem sogenannten Highside-Schalter 11 gekoppelt, der eine Spannungsversorgung 12 für Sicherheitsmagnetventile 14 schaltet oder unterbricht. Nachgeschaltet zu dem Highside-Schalter 11 ist eine Gasarmatur 13. Die Gasarmatur 13 umfasst die zwei Sicherheitsmagnetventile 14, welche ein entsprechendes Schalten der Brennstoffzufuhr regeln. Die Sicherheitsmagnetventile 14 können, wie dargestellt, parallel geschaltet sein. Eingangsseitig sind die Sicherheitsmagnetventile 14 über einen Sicherheitstemperaturbegrenzer 15 mit dem Highside-Schalter 11 gekoppelt. Nachgeschaltet zu den Sicherheitsmagnetventilen 14 ist jeweils ein Schalter 16 des ersten Abschaltweges 2. Die Schalter 16 werden über einen Mikrocontroller oder kurz Mikrocontroller 17 gesteuert, der in dem ersten Abschaltweg 2 umfasst ist. Je nach Stellung der Schalter wird die Stromzufuhr zu den Sicherheitsmagnetventilen 14 geschaltet oder unterbrochen. Der Mikrocontroller 17 steuert über eine entsprechende Schaltung 18, hier eine logische UND-Schaltung, die Stromzufuhr zu den Sicherheitsmagnetventilen 14, sodass eine Brennstoffzufuhr entsprechend auch über den ersten Abschaltweg 2 durch Schalten des Schalters 11 und damit der Stromzufuhr zu den Sicherheitsmagnetventilen 14 schaltbar ist. Eine Wärmeforderung wird, wie durch den Pfeil P dargestellt, ebenfalls an den Mikrocontroller 17 gesendet, der entsprechend die gekoppelten Komponenten schaltet. Je nach Wärmeforderung schaltet der Mikrocontroller 17 die Sicherheitsmagnetventile 14, wodurch die Brennstoffzufuhr entsprechend einer Sicherheitsmagnetventilstellung 14 geregelt oder eingestellt wird.

Der Mikrocontroller 17 bearbeitet somit die Wärmeforderungen und betreibt den Brenner. Demgegenüber steht dem Mikrocontroller 17 der Watchdog, ASIC oder Mikrocontroller 10 des zweiten Abschaltweges 3, der in dem Ausführungsbeispiel nach Fig. 1 die Flamme eines Brenners anhand eines Flammsignals (Ionisation) überwacht. Mit dem ersten Abschaltweg 2 ist die Sicherheitseinrichtung 4, genauer der dritte Abschaltweg 5 der Sicherheitseinrichtung 4 gekoppelt. Der dritte Abschaltweg 5 umfasst den System-Basis-Chip 6, der vorliegend als Watchdog ausgebildt ist. Der Watchdog 6 wird durch den Mikrocontroller 17 regelmäßig getriggert, etwa über ein dynamisches Signal. Wird der Watchdog 6 nicht getriggert, öffnet er einen Lowside-Schalter 19, wodurch die Magnetsicherheitsventile 14 geschlossen werden. Damit wird das System auch im Falle von dritt statischen Fehlern in einen sicheren Zustand gebracht. Über den System-Basis-Chip 6 wird der der Gasarmatur 13 nachgeschaltete Schalter 19 geschaltet, sodass auch über den dritten Abschaltweg 5 eine Brennstoffzuführungsunterbrechung realisierbar ist. Der Watchdog 6 des dritten Abschaltwegs kann als Time-Out-Watchdog, ein Zeitfenster-Watchdog oder einen intelligenten Watchdog mit Frage-Antwort-Protokoll ausgebildet sein. Der Lowside-Schalter 19 umfasst bevorzugt einen N-Kanal-Power-MOSFET (MOSFET: Metall-Oxid-Halbleiter-Feldeffekttransistor).

Die Sicherheitseinrichtung 4 umfasst zudem einen Stromausfallschutz 7, der hier als Überspannungsschutz in dem Logikbaustein 10 integriert ist.

Fig. 2 zeigt schematisch in einem Blockdiagramm eine andere Schaltungsanordnung einer Vorrichtung 1 für einen Gasfeuerautomaten. Die Funktionsweise entspricht im Wesentlichen der gemäß dem Ausführungsbeispiel nach Fig. 1. Die Sicherheitseinrichtung 4 umfasst dabei ebenfalls drei Abschaltwege 2, 3, 5. Der erste Abschaltweg 2 umfasst den Mikrocontroller 17, der die eingehende Wärmeforderung bearbeitet und den Brenner betreibt. Zwei der Abschaltwege 2, 3, 5 sind vor Überspannung geschützt. Im vorliegenden Beispiel ist es der zweite und der dritte Abschaltweg 3, 5. Sie lassen sich, aufgrund einer geringeren Pinanzahl, weniger aufwändig, an allen Pins gegen Überspannungen schützen. Der zweite Abschaltweg 3 umfasst einen ASIC 10, das einen internen Spannungsregler besitzt und damit die integrierte Logik vor Überspannung schützt. Auch sind sämtliche Pins des ASIC bis zu 42 V spannungsfest. Eine Ausnahme bilden die Eingänge eines Resonators, der keine Verbindung zu anderen Schaltungsteilen hat. Der dritte Abschaltweg 5 umfasst einen Watchdog oder Timer-IC. Er wird über eine Schutzbeschaltung 20 mit einer Ventilversorgungsspannung versorgt. Ein Triggereingang B ist über einen hochohmigen Vorwiderstand vor Überspannung seitens Mikrocontroller 17 (erster Abschaltweg 2) geschützt. Beide spannungsgeschützten Abschaltwege 3, 5 steuern je einen Schalter 16, 19, der die Stromversorgung für die Sicherheitsmagnetventile 14 im Fehlerfall unterbricht. Die Schalter 16 und 19 liegen bezüglich ihrer Spannungsfestigkeit oberhalb der maximal ("worst case") auftretenden Ventil-Versorgungsspannung und tragen ihrerseits zum Überspannungsschutz bei. Der dritte Abschaltweg 5 ist in Fig. 2 genauer dargestellt und im Folgenden detailliert beschrieben:
Der Watchdog 6 des dritten Abschaltwegs 5 baut auf ein retriggerbares Monoflop 6a auf. Der Mikrocontroller 17 muss das Monoflop 6a regelmäßig durch einen Puls triggern. Tut er das nicht, schaltet das Monoflop 6a über seinen Ausgang Q ein MOSFET 19 ab und sperrt die Stromversorgung der Gasventile 14. Das Monoflop 6a wird über die Kombination von Widerstand Rv und Spannung Uz vor Überspannungen auf der Ventilversorgung geschützt und stellt somit eine Abschaltung sicher, insbesondere wenn die anderen Abschaltwege 2, 3 durch Überspannung der 5V Logikversorgung 21 bereits zerstört wurden. Eine Fehlerbetrachtung nach Norm EN 298 in dieser Kombination führt zum Erkennen des Fehlers. Der Widerstand Rp schützt zusätzlich den Monoflop Eingang A vor Überspannung seitens des Mikrocontrollers 17. Der Widerstand Ra verhindert ein schwebendes Signal bei defektem Mikrocontroller 17.

## Patentansprüche

1. Verfahren zum Unterbrechen einer Brennstoffzufuhr zu einem Verbrennungssystem mittels von einem Gasfeuerungsautomaten gesteuerten Ventilen, bei Vorliegen eines Sicherheitsbedenkens und/oder einer Störung, wobei das Unterbrechen über mindestens zwei unabhängige Abschaltwege (2, 3) durchgeführt wird,
**dadurch gekennzeichnet, dass** mindestens eine unabhängige Überwachung mindestens eines der unabhängigen Abschaltwege (2; 3) über einen dritten, mit mindestens einem der unabhängigen Abschaltwege (2, 3) gekoppelten Abschaltweg (5) durchgeführt wird, um bei Störung in mindestens einem der Abschaltwege (2, 3) eine sichere Unterbrechung der Brennstoffzufuhr zu gewährleisten, wobei die Abschaltwege (2, 3, 5) jeweils eine Logikschaltung oder einen Microcontroller (6, 10, 17) umfassen, wobei jede Logikschaltung oder jeder Microcontroller (6, 10, 17) mit mindestens einem Schalter (16, 11, 19) zur Unterbrechung einer Stromversorgung der Ventile zusammenwirkt und wobei mindestens zwei der unabhängigen Abschaltwege (2, 3, 5) je einen Stromausfallschutz (7) aufweisen.

2. Verfahren nach Anspruch 1,
**dadurch gekennzeichnet, dass** die mindestens zwei Abschaltwege (2, 3) jeweils über mindestens eine unabhängige Überwachungseinrichtung überwacht werden.

3. Verfahren nach Anspruch 1 oder 2,
**dadurch gekennzeichnet, dass** der dritte Abschaltweg (5) mit mindestens dem ersten und/oder dem zweiten Abschaltweg (2, 3) getriggert wird.

4. Verfahren nach einem der Ansprüche 1 bis 3,
**dadurch gekennzeichnet, dass** der dritte Abschaltweg (5) die Brennstoffzufuhr unterbricht, wenn ein von dem mindestens einen gekoppelten unabhängigen Abschaltweg (2, 3) generiertes dynamisches Signal ausbleibt.

5. Vorrichtung (1) zum Unterbrechen einer Brennstoffzufuhr zu einem Verbrennungssystems bei Vorliegen eines Sicherheitsbedenkens und/oder einer Störung mittels von einem Gasfeuerungsautomaten gesteuerten Ventilen, wobei mindestens zwei unabhängige Abschaltwege (2, 3) zum Unterbrechen der Brennstoffzufuhr vorgesehen sind, **dadurch gekennzeichnet, dass** Mittel zum Durchführen eines Verfahrens nach einem der Ansprüche 1 bis 4 vorgesehen sind, wobei die Mittel mindestens eine, mit mindestens einem der unabhängigen Abschaltwege (2, 3) gekoppelte, einen abhängigen, insbesondere dritten Abschaltweg beherrschende Sicherheitseinrichtung (4) umfassen, um bei Vorliegen einer Störung in dem mindestens einen unabhängigen Abschaltweg (2, 3) eine sichere Unterbrechung der Brennstoffzufuhr zu gewährleisten, wobei die Abschaltwege (2, 3, 5) jeweils eine Logikschaltung oder einen Microcontroller (6, 10, 17) umfassen, jede Logikschaltung oder jeder Microcontroller (6, 10, 17) mindestens einen Schalter (16, 11, 19) zur Unterbrechung einer Stromversorgung der Ventile aufweist und wobei mindestens zwei der unabhängigen Abschaltwege (2, 3, 5) je einen Stromausfallschutz (7) aufweisen.

6. Vorrichtung (1) nach Anspruch 5,
**dadurch gekennzeichnet, dass** der abhängige Abschaltweg (5) über ein dynamisches Signal mit mindestens einem der unabhängigen Abschaltwege (2, 3) gekoppelt, insbesondere getriggert, ist.

7. Vorrichtung (1) nach Anspruch 5 oder 6,
**dadurch gekennzeichnet, dass** der dritte Abschaltweg (5) einen Schalter (19) zum Unterbrechen der Spannungs- und/oder Stromversorgung der Ventile umfasst, wobei der Schalter (19) in Abhängigkeit eines Triggersignales schaltbar ist.

8. Vorrichtung (1) nach einem der Ansprüche 5 bis 7,
**dadurch gekennzeichnet, dass** der abhängige Abschaltweg (5) mindestens einen System-Basis-Chip (6), insbesondere einen Watchdog-IC oder Wachhund-IC, zum Überwachen des gekoppelten unabhängigen Abschaltweges (2, 3) umfasst.

9. Gasfeuerungsautomat zum sicheren Betreiben eines Verbrennungssystems, mit Schaltmitteln,
**dadurch gekennzeichnet, dass** die Schaltmittel mindestens eine Vorrichtung (1) nach einem der Ansprüche 5 bis 8 umfassen.

10. Verbrennungssystem,
**dadurch gekennzeichnet, dass** mindestens ein Gasfeuerungsautomat nach Anspruch 9 vorgesehen ist.

## Claims

1. Method for interrupting a fuel supply to an internal combustion engine by means of valves which are controlled by an automatic gas burner control unit, when there is a safety concern and/or a fault, wherein the interruption is carried out by means of at least two independent switch-off paths (2, 3),
**characterized in that** at least one independent monitoring process of at least one of the independent switch-off paths (2; 3) is carried out by means of a third switch-off path (5) which is coupled to at least one of the independent switch-off paths (2, 3), to ensure reliable interruption of the fuel supply in the event of a fault in at least one of the switch-off paths (2, 3), wherein the switch-off paths (2, 3, 5) each have a logic circuit or a microcontroller (6, 10, 17), wherein each logic circuit or each microcontroller (6, 10, 17) interacts with at least one switch (16, 11, 19) for interrupting a power supply to the valves, and wherein at least two of the independent switch-off paths (2, 3, 5) each have a power failure protection (7).

2. Method according to Claim 1,
**characterized in that** the at least two switch-off paths (2, 3) are each monitored by means of at least one independent monitoring device.

3. Method according to Claim 1 or 2,
**characterized in that** the third switch-off path (5) is triggered with at least the first and/or the second switch-off path (2, 3).

4. Method according to one of Claims 1 to 3,
**characterized in that** the third switch-off path (5) interrupts the fuel supply if a dynamic signal which is generated by the at least one coupled independent switch-off path (2, 3) fails to occur.

5. Device (1) for interrupting a fuel supply to an internal combustion engine when there is a safety concern and/or a fault, by means of valves which are controlled by an automatic gas burner control unit, wherein at least two independent switch-off paths (2, 3) for interrupting the fuel supply are provided,
**characterized in that** means for carrying out a method according to one of Claims 1 to 4 are provided, wherein the means comprise at least one safety device (4) which is coupled to at least one of the independent switch-off paths (2, 3) and controls a dependent, in particular third switch-off path, in order to ensure reliable interruption of the fuel supply when there is a fault in the at least one independent switch-off path (2, 3), wherein the switch-off paths (2, 3, 5) each comprise a logic circuit or a microcontroller (6, 10, 17), and each logic circuit or each microcontroller (6, 10, 17) has at least one switch (16, 11, 19) for interrupting a power supply to the valves, and wherein at least two of the independent switch-off paths (2, 3, 5) each have a power failure protection (7) .

6. Device (1) according to Claim 5,
**characterized in that** the dependent switch-off path (5) is coupled to at least one of the independent switch-off paths (2, 3) by means of a dynamic signal, in particular is triggered thereby.

7. Device (1) according to Claim 5 or 6,
**characterized in that** the third switch-off path (5) comprises a switch (19) for interrupting the voltage supply and/or power supply of the valves, wherein the switch (19) can be switched as a function of a trigger signal.

8. Device (1) according to one of Claims 5 to 7,
**characterized in that** the dependent switch-off path (5) comprises at least one system base chip (6), in particular a watchdog IC, for monitoring the coupled independent switch-off path (2, 3).

9. Automatic gas burner control unit for reliably operating an internal combustion engine, having switching means,
**characterized in that** the switching means comprise at least one device (1) according to one of Claims 5 to 8.

10. Internal combustion engine,
**characterized in that** at least one automatic gas burner control unit according to Claim 9 is provided.

## Revendications

1. Procédé d'interruption d'une amenée de combustible à un système de combustion au moyen de soupapes commandées par un automate de chauffage au gaz, en cas de présence d'un problème de sécurité et/ou d'une panne, dans lequel on opère l'interruption au moyen d'au moins deux voies de coupure indépendantes (2, 3),
**caractérisé en ce que** l'on opère au moins une surveillance indépendante d'au moins une des voies de coupure indépendantes (2, 3) au moyen d'une troisième voie de coupure (5) couplée à au moins une des voies de coupure indépendantes (2, 3), afin de garantir en cas de panne dans au moins une des voies de coupure indépendantes (2, 3) une interruption sûre de l'amenée de combustible, dans lequel les voies de coupure (2, 3, 5) comprennent chacune un circuit logique ou un microcontrôleur (6, 10, 17), dans lequel chaque circuit logique ou chaque microcontrôleur (6, 10, 17) coopère avec au moins un interrupteur (16, 11, 19) pour interrompre une alimentation électrique des soupapes, dans lequel au moins deux des voies de coupure indépendantes (2, 3, 5) présentent chacune une protection contre les coupures de courant (7).

2. Procédé selon la revendication 1, **caractérisé en ce que** l'on surveille lesdites au moins deux voies de coupure (2, 3) respectivement par au moins un dispositif de surveillance indépendant.

3. Procédé selon une revendication 1 ou 2, **caractérisé en ce que** l'on déclenche la troisième voie de coupure (5) avec au moins la première et/ou la deuxième voie de coupure (2, 3).

4. Procédé selon l'une quelconque des revendications 1 à 3, **caractérisé en ce que** la troisième voie de coupure (5) interrompt l'amenée de combustible, lorsqu'un signal dynamique généré par ladite au moins une voie de coupure indépendante (2, 3) est absent.

5. Dispositif (1) pour interrompre une amenée de combustible à un système de combustion en cas de présence d'un problème de sécurité et/ou d'une panne au moyen de soupapes commandées par un automate de chauffage au gaz, dans lequel il est prévu au moins deux voies de coupure indépendantes (2, 3) pour interrompre l'amenée de combustible, **caractérisé en ce qu'**il est prévu des moyens pour exécuter un procédé selon l'une quelconque des revendications 1 à 4, dans lequel les moyens comprennent au moins un dispositif de sécurité (4) couplé à au moins une des voies de coupure indépendantes (2, 3) et régissant une, en particulier troisième, voie de coupure indépendante, afin de garantir, en cas de présence d'une panne dans ladite au moins une voie de coupure indépendante (2, 3), une interruption sûre de l'amenée de combustible, dans lequel les voies de coupure (2, 3, 5) comprennent chacune un circuit logique ou un microcontrôleur (6, 10, 17), dans lequel chaque circuit logique ou chaque microcontrôleur (6, 10, 17) présente au moins un interrupteur (16, 11, 19) pour interrompre une alimentation électrique des soupapes et dans lequel au moins deux des voies de coupure indépendantes (2, 3, 5) présentent chacune une protection contre les coupures de courant (7).

6. Dispositif (1) selon la revendication 5, **caractérisé en ce que** la voie de coupure indépendante (5) est couplée, en particulier déclenchée, avec au moins une des voies de coupure indépendantes (2, 3) au moyen d'un signal dynamique.

7. Dispositif (1) selon une revendication 5 ou 6, **caractérisé en ce que** la troisième voie de coupure (5) comprend un interrupteur (19) pour interrompre l'alimentation de tension et/ou de courant des soupapes, dans lequel l'interrupteur (19) peut être commuté en fonction d'un signal de déclencheur.

8. Dispositif (1) selon l'une quelconque des revendications 5 à 7, **caractérisé en ce que** la voie de coupure indépendante (5) comprend au moins une puce de base de système (6), en particulier un circuit IC Watchdog ou circuit IC Watchhund ou circuit IC Chien de garde, pour surveiller la voie de coupure indépendante couplée (2, 3).

9. Automate de chauffage au gaz pour le fonctionnement en sécurité d'un système de combustion, doté de moyens de commutation, **caractérisé en ce que** les moyens de commutation comprennent au moins un dispositif (1) selon l'une quelconque des revendications 5 à 8.

10. Système de combustion, **caractérisé en ce qu'**il est prévu au moins un automate de chauffage au gaz selon la revendication 9.
